# EUROPÄISCHE PATENTSCHRIFT

(11) **EP 2 887 774 B1**
(45) Veröffentlichungstag und Bekanntmachung des Hinweises auf die Patenterteilung: **23.10.2019**
(21) Anmeldenummer: 14188589.7
(22) Anmeldetag: 13.10.2014
(51) Int. Cl.: H05B 39/04

(54) **Schaltung zum Betreiben einer mit Wechselstrom betreibbaren Lampeneinheit sowie Verfahren zum Betreiben einer solchen Lampeneinheit.**
Circuit for operating a lamp unit which can be operated with alternating current and method for operating such a lamp unit
Circuit destiné au fonctionnement d'une unité de lampe pouvant fonctionner sur courant alternatif, ainsi que procédé de fonctionnement d'une telle unité de lampe

(30) Priorität: 23.12.2013 DE 102013114761
(43) Veröffentlichungstag der Anmeldung: 24.06.2015
(73) Patentinhaber: Insta GmbH, 58509 Lüdenscheid (DE)
(72) Erfinder: Krause, Karl-Heinz, 58809 Neuenrade (DE); Marks, Pierre, 58453 Witten (DE)

(56) Entgegenhaltungen:
- WO-A1-2009/120555
- DE-B4-102010 000 533
- US-A1- 2004 135 523
- US-A1- 2012 119 669
- US-A1- 2013 154 495
- US-A1- 2013 175 931

## Beschreibung

Die Erfindung betrifft eine Schaltung zum Betreiben einer mit Wechselstrom betreibbaren Lampeneinheit. Weiterhin betrifft die Erfindung ein Verfahren zum Betreiben einer solchen Lampeneinheit.

In modernen Beleuchtungssystemen kommen zunehmend LED-Lampen und CFLi-Lampen (compact self-ballasted flourescent lamps) zum Einsatz. Diese Leuchtmittel weisen eine weitaus höhere Effizienz auf als Glühlampen. Die genannten effizienteren Leuchtmittel bringen allerdings auch Probleme mit sich. So ist in den meisten Fällen beabsichtigt, die Helligkeit des Leuchtmittels einstellen zu können, d.h. dieses zu dimmen. In der Regel wird hierbei das Leuchtmittel mit einem Phasenanschnitt-Signal angesteuert, das sich bekanntermaßen durch eine steil ansteigende Flanke auszeichnet. Hierbei kann es zu hohen Einschaltströmen kommen, was wiederum zu Schaltverlusten beim Steuergerät (Dimmer) führt.

Da ein Dimmer oftmals nur für begrenzte Lasten ausgelegt ist, wird er insbesondere bei leistungsstärkeren Beleuchtungssystemen in Kombination mit wenigstens einem Leistungszusatz eingesetzt. Ein solcher Leistungszusatz umfasst eine Endstufe, die eine zusätzliche Stromversorgung für das Leuchtmittel bereitstellt und die ihrerseits das Signal des Dimmers empfängt. Im Extremfall wird der überwiegende Teil des Stroms durch den Leistungszusatz zur Verfügung gestellt, so dass der vom Dimmer bereitgestellte Strom eher als "Steuerstrom" angesprochen werden kann, der im Wesentlichen dazu dient, den Leistungszusatz zu steuern. Grundsätzlich trägt aber auch dieser Strom zur Versorgung des Leuchtmittels bei. Bei normalen Gebäudeinstallationssystemen sind sowohl der Dimmer als auch der Leistungszusatz an das gleiche Versorgungsnetz angeschlossen.

DE 10 2010 000 533 B4 beschreibt eine Schaltung mit einem Steuergerät und einem Leistungszusatz, wobei ein Stromwandler im Leistungszusatz zum Erfassen des Dimmer-Stroms verwendet wird. Der Stromwandler wird mittels eines Microcontrollers ausgelesen, der seinerseits die Endstufe ansteuert, an die ein oder mehrere Glühlampen angeschlossen sind. Während diese vorbekannte Schaltung zuverlässig arbeitet, kann sie nicht in allen Fällen eine verzögerungsfreie Ansteuerung der Endstufe gewährleisten. Dies ist vor allen Dingen durch die begrenzte Rechenkapazität des eingesetzten Microcontrollers und die hiermit verbundenen langen Bearbeitungszeiten bedingt. Auch durch den Einsatz des Stromwandlers wird die Leistungsfähigkeit der Schaltung begrenzt.

WO 2009/120555 offenbart eine Dimmer-Steuerschaltungsanordnung, die ein Sensormodul, ein Logik-Verarbeitungsmodul sowie ein Laststeuersignal-Erzeugermodul umfasst. Das Sensormodul ist dazu eingerichtet, einen Leitungswinkel eines Phasenanschnitts-Signals zu detektieren, wobei das Phasenanschnitt-Signal durch periodisches Anschneiden eines periodischen Spannungssignals beim Leitungswinkel erzeugt wird. Das Logik-Verarbeitungsmodul steht in Verbindung mit dem Sensormodul und ist dazu eingerichtet, ein moduliertes Ausgangssignal als Funktion des Leitungswinkels zu erzeugen. Das Laststeuersignal-Erzeugermodul steht in Verbindung mit dem Logik-Verarbeitungsmodul und ist dazu eingerichtet, ein Laststeuersignal als Funktion des modulierten Ausgangssignals zu erzeugen.

Ausgehend von dem Stand der Technik gemäß DE 10 2010 000 533 B4 liegt der Erfindung daher die Aufgabe zu Grunde, eine Schaltung sowie ein Verfahren vorzuschlagen, mit der bzw. dem eine möglichst verzögerungsfreie Ansteuerung eines Leistungszusatzes durch einen Dimmer im Phasenanschnitt möglich ist, vor allem ohne hierfür einen leistungsstärkeren Microcontroller benötigen zu müssen.

Gelöst wird die schaltungsbezogene Aufgabe durch eine Schaltung mit den Merkmalen des Anspruchs 1. Die verfahrensbezogene Aufgabe wird durch ein Verfahren mit den Merkmalen des Anspruchs 8 gelöst.

Erfindungsgemäß wird eine Schaltung zum Betreiben einer mit Wechselstrom betreibbaren Lampeneinheit zur Verfügung gestellt. Hierbei ist der Begriff Lampeneinheit weit auszulegen und bezeichnet im weitesten Sinne eine Anordnung von einem oder mehreren Leuchtmitteln, wobei insbesondere LEDs oder CFLis eingesetzt werden können.

Die Schaltung umfasst eine Steuerschaltung zum Empfangen des Phasenanschnitt-Signals eines Dimmers sowie zum Ansteuern einer an die Lampeneinheit angeschlossenen Endstufe entsprechend dem empfangenen Phasenanschnitt-Signal. Aufgabe der Steuerschaltung ist somit eine möglichst gute Synchronisierung zwischen Dimmer und Endstufe. Ein typischer Dimmer, der im Zusammenspiel mit der erfindungsgemäßen Schaltung eingesetzt werden kann, wird an einen Versorgungsnetz (bspw. 230 V) angeschlossen und liefert an seinem Ausgang einen Phasenanschnitt-Signal. Dieses basiert typischerweise auf dem vom Versorgungsnetz gelieferten Wechselstrom, wobei je nach Dimm-Faktor unterschiedliche Anteile des Anfangs der jeweiligen Halbwellen entsprechend der Dimm-Rate weggeschnitten sind.

Die Steuerschaltung umfasst die folgenden Komponenten:
- einen Dimmereingang, einen Lampenausgang sowie einen zwischen diese geschalteten Widerstand,
- einen Komparator zum Vergleichen einer am Widerstand anliegenden Messspannung mit einer Komparatorspannung, um in Abhängigkeit vom Ergebnis des Vergleiches die Endstufe zu aktivieren, sowie
- eine Kontrolleinheit, die dazu eingerichtet ist, nachdem die Endstufe durch den Komparator aktiviert wurde, die Aktivierung unabhängig von der Messspannung aufrecht zu erhalten bis zu einem Freigabe-Zeitpunkt, der vor einem erwarteten Nulldurchgang der Messspannung liegt.

Der Dimmereingang ist hierbei zum Anschluss an den Dimmer vorgesehen. Über diesen kann dann das Phasenanschnitt-Signal des Dimmers empfangen werden. In der Praxis kann der Dimmereingang z.B. durch eine Buchse gegeben sein, in die ein dimmerseitiger Stecker eingesteckt wird. Auch kann die Verbindung zum Dimmer durch eine Lötverbindung oder ähnliches gegeben sein. Es ist auch denkbar, dass eine einzige durchgehende Leitung vom Dimmer bis zum Widerstand verläuft, wobei der Dimmereingang an einem beliebigen Punkt der Leitung gesehen werden kann. Entsprechend ist der Lampenausgang zum Anschluss an die Lampeneinheit vorgesehen. Hinsichtlich der physischen Ausgestaltung des Lampenausgangs gelten die für den Dimmereingang dargestellten Optionen. Der Dimmer mit einem oder mehreren Leistungszusätzen kann auch als eingebettetes System ausgeführt sein.

Der Widerstand ist zwischen den Dimmereingang und den Lampenausgang geschaltet. Somit ist bei angeschlossenem Dimmer und Lampeneinheit der Widerstand zwischen Dimmer und Last geschaltet, so dass der vom Dimmer zur Lampeneinheit fließende Steuerstrom (oder zumindest ein Teil desselben, falls noch Bauteile parallel zum Widerstand geschaltet sind) durch den Widerstand fließt. Der Widerstand ist hierbei typischerweise als ohmscher Widerstand konzipiert (wenngleich bekanntermaßen gewisse induktive und kapazitive Anteile der Realität nicht auszuschließen sind), und zwar vorzugsweise als hochohmiger Widerstand.

Der Komparator ist zum Vergleichen einer am Widerstand anliegenden Messspannung mit einer Komparatorspannung eingerichtet. Die Messspannung ist hierbei diejenige Spannung, die am Widerstand anliegt (bzw. an diesem abfällt), während er vom Steuerstrom durchflossen wird. Die Messspannung ist somit proportional zu dem zwischen Dimmer und Lampeneinheit durch den Widerstand fließenden Strom sowie zum Wert des Widerstands. Bekanntermaßen verfügt ein Komparator über zwei Eingänge. Während die Messspannung an einem Eingang des Komparators anliegt, liegt die Komparatorspannung, mit der die Messspannung verglichen wird, am anderen Eingang an. Durch diese Schaltungsanordnung kann ohne einen Microcontroller benötigen zu müssen, in besonders sensitiver Weise festgestellt werden, ob ein Strom durch den Widerstand fließt, was der Fall ist, nachdem der Phasenanschnitt erfolgt ist. Im Idealfall ist es möglich, die Komparatorspannung auf einen Wert einzustellen, der nahe bei Null liegt oder jedenfalls betragsmäßig wesentlich kleiner ist als ein zu erwartender Spitzenwert der Messspannung. Der Ausgang des Komparators ist zum Verbinden mit der Endstufe vorgesehen. Die Ausgangsspannung des Komparators nimmt hierbei einen von zwei Extremwerten (logisch "1" und "0") an, je nachdem ob die Messspannung oder die Komparatorspannung größer ist. Durch das Anlegen der entsprechenden Spannung an einen hierfür vorgesehenen Eingang der Endstufe kann diese aktiviert werden. Ein Ausgang der Endstufe ist hierbei an die Lampeneinheit angeschlossen und versorgt diese nach Aktivierung der Endstufe mit Strom. Eine Auswertung des Dimmer-Signales, ob die Endstufe der Lampeneinheit anzusteuern ist oder nicht, ist bei diesem Konzept somit rein schaltungstechnisch ausführbar. Hierin ist die quasi spontane Reaktion in der Ansteuerung der Endstufe begründet.

Bei Vorliegen eines nicht-kontinuierlichen Stroms durch die Last kann die am Widerstand anliegende Messspannung gewissen Schwankungen unterliegen, die zu einer fehlerhaften Ansteuerung der Endstufe führen könnten. Auf Grund der geschilderten Schwankungen der Messspannung könnte es vorkommen, dass das Unterschreiten der Schwellspannung die Endstufe bereits vor dem tatsächlichen Ende einer Halbwelle deaktiviert wird. Um dieses zu vermeiden ist erfindungsgemäß eine Kontrolleinheit vorgesehen, die bspw. durch einen Microcontroller realisiert werden kann. Nachdem die Endstufe durch den Komparator aktiviert wurde, was die Kontrolleinheit bspw. durch Abgreifen der Ausgangsspannung des Komparators feststellen kann, hält die Kontrolleinheit die Aktivierung der Endstufe unabhängig von der anliegenden Messspannung aufrecht. Dieses bedeutet: Selbst wenn die Messspannung auf Grund unerwarteter Schwankungen unter den Schwellwert abfällt, bleibt die Endstufe durch die Kontrolleinheit zwangsweise aktiviert. Diese Zwangsaktivierung hält die Kontrolleinheit aufrecht bis zu einem Freigabe-Zeitpunkt, der vor einem oder spätestens am erwarteten Nulldurchgang der Messspannung liegt. Ein solcher Nulldurchgang der Messspannung entspricht dem Ende einer Halbwelle und somit dem Punkt, an dem die Steuerung der Endstufe wieder auf Basis des geschilderten Spannungsvergleichs durch den Komparator erfolgen soll. Der Freigabe-Zeitpunkt kann auf unterschiedliche Weise bestimmt werden. Diese Algorithmen sind hinlänglich bekannt.

Durch das erfindungsgemäße Konzept, bei dem ein Komparator und eine Kontrolleinheit kombiniert werden, können sowohl ein hohes Maß an Schnelligkeit als auch an Zuverlässigkeit erreicht werden. Die Ansteuerung der Endstufe ist hiermit praktisch synchron mit dem Dimmer möglich. Zudem können auch kleinste Messspannungen erfasst werden.

Gemäß einer Ausführungsform der Erfindung ist die Kontrolleinheit dazu eingerichtet, die Aktivierung aufrecht zu erhalten, indem sie die Komparatorspannung verändert, damit ein Vergleich mit der Messspannung dazu führt, dass der Komparator die Endstufe aktiviert hält. Hierbei ist der Eingang des Komparators für die Komparatorspannung mit der Kontrolleinheit verbunden. Die Kontrolleinheit kann bspw. wenn für die Messspannung positive Werte zu erwarten sind, die Komparatorspannung auf einen negativen Wert einstellen, so dass selbst bei unerwarteten Schwankungen der Messspannung im Bereich des Nullpunkts die Messspannung immer noch als die größere erkannt wird. Somit führt ein Vergleich der beiden Spannungen stets zu einer Aktivierung der Endstufe.

Gemäß einer alternativen Ausgestaltung ist die Kontrolleinheit dazu eingerichtet, die Aktivierung aufrecht zu erhalten, indem sie die Endstufe unmittelbar ansteuert. Dies kann bspw. dadurch geschehen, dass die Kontrolleinheit die Verbindung zwischen dem Ausgang des Komparators und der Endstufe unterbricht und stattdessen über eine entsprechende Verbindung zur Endstufe eigene Steuersignale einspeist.

Der Freigabe-Zeitpunkt kann auf unterschiedliche Weise festgelegt werden. Eine Möglichkeit hierzu ist beispielsweise, dass die Kontrolleinheit zur Ermittlung des Freigabe-Zeitpunkts aus einer Messung des Phasenanschnitt-Signals eingerichtet ist. Das Phasenanschnitt-Signal kann hierbei z.B. über die am Widerstand anliegende Messspannung kontrolliert werden. Es gibt selbstverständlich auch andere Möglichkeiten, bspw. dass die Kontrolleinheit ähnlich wie der Widerstand zwischen Dimmereingang und Lampenausgang geschaltet ist. Durch die Messung des zeitlichen Verlaufs des Phasenanschnitt-Signals (namentlich einer diesem entsprechenden Spannung) kann der zu erwartende Nulldurchgang gewissermaßen extrapoliert werden. Dies ist zumindest näherungsweise möglich, so dass ein (kurz) davor liegender Freigabe-Zeitpunkt bestimmt werden kann.

Alternativ oder in Kombination hiermit besteht die Möglichkeit, den Freigabe-Zeitpunkt mithilfe von vorab gespeicherten Informationen über das Phasenanschnitt-Signal zu ermitteln. Diese können z.B. Informationen über die Frequenz des Signals und den sinusartigen Verlauf der Halbwellen beinhalten. Die Kontrolleinheit kann hier auch die Beobachtungen aus zurückliegenden Halbwellen mit einbeziehen, was insbesondere auf Spannungsmessungen beruhen kann. Die Informationen können alleine oder in Kombination mit aktuellen Messwerten mittels geeigneter Algorithmen ausgewertet werden, um einen Erwartungswert für den nächsten Nulldurchgang zu ermitteln.

In einer vorteilhaften Weiterbildung der Erfindung ist der Komparator mit einer Hysterese versehen. Ein derartiger Komparator, der auch als Schmitt-Trigger bezeichnet wird, verändert die Spannung an seinem Ausgang erst dann, wenn die Differenz der beiden Eingangsspannungen einen gewissen Schwellwert überschreitet. Überschreitet z.B. die Messspannung einen gewissen Wert relativ zur Komparatorspannung, ändert die Ausgangsspannung ihr Niveau (bspw. von "0" zu "1"); sinkt die Messspannung danach wieder ab, so wechselt das Niveau nicht unmittelbar zurück, sondern erst mit einer gewissen Verzögerung. Sinn dieser Ausgestaltung ist es, ein Schwingen des Steuersignals des Dimmers zu vermeiden. Zu einem solchen kann es kommen, wenn die Endstufe aktiviert wird, da diese bei typischen Anwendungen über das gleiche Netz versorgt wird wie der Dimmer und der durch die Endstufe gegebene zusätzliche, parallele Strompfad zumindest kurzfristig zu einem Absinken des Steuerstroms führen kann, was wiederum über den Komparator auf die Endstufe zurückwirken könnte. Ein sich hieraus ergebendes Schwingverhalten des Gesamtsystems kann durch die geschilderte Hysterese unterbunden werden.

Der Komparator und die Kontrolleinheit stellen im Rahmen der vorliegenden Erfindung funktionell unterschiedliche Einheiten dar. Physisch können diese allerdings vorteilhaft als ein einziges Bauteil ausgeführt sein. Hierbei bilden der Komparator und die Kontrolleinheit Teile eines integrierten Schaltkreises. Da die Kontrolleinheit normalerweise eine wesentlich höhere Komplexität aufweist als der Komparator, könnte man auch davon sprechen, dass der Komparator in die Kontrolleinheit integriert ist.

Der eingesetzte Widerstand hat vorteilhaft einen relativ hohen Wert, so dass auch bei geringen Strömen eine ausreichend große Messspannung anliegt, durch den Komparator gut auswertbar ist. Zur Vermeidung bzw. Reduzierung der bei einer solchen Ausgestaltung in Kauf zu nehmenden Verlustleistung sind gemäß einem Ausführungsbeispiel Mittel zum Begrenzen der Messspannung vorgesehen. Bevorzugt umfassen solche Mittel wenigstens eine Diode. Bspw. können hierbei Dioden parallel zum Widerstand geschaltet sein. Ab einer bestimmten Spannung wirken diese Dioden quasi als Bypass für den Widerstand, was die Verlustleistung beschränkt. In diesem Fall ist die am Widerstand anliegende Messspannung nicht mehr durchgehend proportional zum Steuerstrom. Eine Proportionalität ist für kleine Spannungen gegeben, bei großen Werten begrenzt die Flussspannung der Dioden die Messspannung. Allerdings ergibt sich auch hier ein Ansteigen der Spannung beim Phasenanschnitt, was zur Aktivierung der Endstufe durch den Komparator ausreicht.

Die erfindungsgemäße Schaltung kann durch eine Endstufe ergänzt werden, die zur Ansteuerung durch die Steuerschaltung mit dieser verbunden ist. Insbesondere in diesem Fall kann die gesamte Schaltung einschließlich der Endstufe innerhalb eines Gehäuses als Leistungszusatz verbaut sein, der sich in bestehende Systeme mit einem Dimmer und einer Lampeneinheit integrieren lässt.

Weiterhin wird die Schaltung bei bestimmungsgemäßer Verwendung durch einen mit dem Dimmereingang verbundenen Dimmer und eine mit dem Lampenausgang sowie mit der Endstufe verbundene Lampeneinheit ergänzt.

Es ist auch denkbar, dass die Schaltung eine Mehrzahl von Steuerschaltungen und Endstufen umfasst, wobei jeweils eine Steuerschaltung einer Endstufe zugeordnet ist. Hierbei können die jeweiligen Steuerschaltungen bezüglich des vom Dimmer ausgehenden Steuerstroms in Reihe geschaltet sein, so dass der Lampenausgang einer ersten Steuerschaltung nicht unmittelbar an die Lampeneinheit angeschlossen ist, sondern an den Dimmereingang einer zweiten Steuerschaltung und von dort über deren Widerstand und Lampenausgang schließlich an die Lampeneinheit. Entsprechend ist bei dieser Ausgestaltung der Dimmereingang der zweiten Steuerschaltung nicht unmittelbar an den Dimmer angeschlossen sondern mittelbar über die erste Steuerschaltung.

Durch die Erfindung wird des Weiteren ein Verfahren zum Betreiben einer mit Wechselstrom betreibbaren Lampeneinheit zur Verfügung gestellt, mit einer an die Lampeneinheit angeschlossenen Endstufe und einem Widerstand, der zwischen einen Dimmer und die Lampeneinheit geschaltet ist, wobei
- der Dimmer ein Phasenanschnitt-Signal liefert,
- ein Komparator eine am Widerstand abfallende Messspannung mit einer Komparatorspannung vergleicht und in Abhängigkeit vom Vergleich die Endstufe aktiviert und
- eine Kontrolleinheit, nachdem die Endstufe durch den Komparator aktiviert wurde, die Endstufe unabhängig von der Messspannung aktiviert hält bis zu einem Freigabe-Zeitpunkt, der vor einem erwarteten Nulldurchgang der Messspannung liegt.

Bevorzugte Ausgestaltungen des Verfahrens entsprechen den oben geschilderten Ausgestaltungen der erfindungsgemäßen Schaltung. Daher gelten die diesbezüglichen Ausführungen in entsprechender Weise für das beanspruchte Verfahren. Gemäß einer Ausgestaltung hält die Kontrolleinheit die Endstufe aktiviert, indem sie die Bezugsspannung derart verändert, dass ein Vergleich mit der Messspannung dazu führt, dass der Komparator die Endstufe aktiviert hält. Gemäß einer alternativen Ausgestaltung hält die Kontrolleinheit die Endstufe aktiviert, indem sie die Endstufe unmittelbar ansteuert.

Bevorzugt ermittelt die Kontrolleinheit den Freigabe-Zeitpunkt aus einer Messung des Phasenanschnitt-Signals. Alternativ oder ergänzend hierzu ist es bevorzugt, dass die Kontrolleinheit den Freigabe-Zeitpunkt mithilfe von vorab gespeicherten Informationen über das Phasenanschnitt-Signal ermittelt.

Weitere Vorteile und Ausgestaltungen der Erfindung werden nachfolgend anhand von Ausführungsbeispielen mit Bezug auf die Figuren erläutert. Hierbei zeigt:
- **Fig. 1:**: eine Schaltskizze nach Art eines Blockschaltbildes einer Ausführungsform einer erfindungsgemäßen Schaltung einschließlich eines Dimmers und einer Lampeneinheit;
- **Fig. 2:**: ein Blockdiagramm einer ersten Ausführungsform einer Steuerschaltung sowie einer Endstufe sowie
- **Fig. 3:**: ein Blockdiagramm einer zweiten Ausführungsform einer Steuerschaltung sowie einer Endstufe.

Figur 1 zeigt eine Ausführungsform einer erfindungsgemäßen Schaltung 1 zum Betreiben einer Lampeneinheit 50. Die Lampeneinheit 50, die hier vereinfacht als einzelnes Leuchtmittel dargestellt ist, kann durchaus bspw. mehrere zehn oder hundert LEDs umfassen. Die Leistung der Lampeneinheit 50 soll mittels eines Dimmers 40 gesteuert werden, der an Phase 60 und Neutralleiter 61 eines Versorgungsnetzes angeschlossen ist. An einem Dimmerausgang 41 stellt der Dimmer 40 ein Phasenanschnitt-Signal bereit.

Die Schaltung 1 umfasst des Weiteren zwei Leistungszusätze 10, 30, in die das Phasenanschnitt-Signal nacheinander eingespeist wird und die diesbezüglich zwischen Dimmerausgang 41 und Lampeneinheit 50 in Reihe geschaltet sind. Da die beiden Leistungszusätze 10, 30 vorliegend gleich ausgestaltet sind, ist nachfolgend nur der erste Leistungszusatz 10 im Detail beschrieben werden. Diese Ausführungen gelten gleichermaßen für den Leistungszusatz 30. Wie in Figur 1 erkennbar ist, verfügt der Leistungszusatz 10 über einen Netzanschluss 14 für die Phase 60 des Versorgungsnetzes sowie über einen Versorgungsanschluss 15 für die Lampeneinheit 50, an dem ein Phasenanschnitt-Signal zur Verfügung gestellt werden soll, das leistungsverstärkt und möglichst synchron zu demjenigen am Dimmerausgang 41 sein soll.

Der prinzipielle Aufbau des Leistungszusatzes 10 wird aus dem Blockschaltbild in Figur 2 ersichtlich. Wie aus der Zusammenschau von Figur 1 und Figur 2 deutlich wird, verfügt der Leistungszusatz 10 über einen Dimmereingang 11, der mit dem Dimmerausgang 41 verbunden ist. Zwischen diesen Dimmereingang 11 und einen Lampenausgang 12 ist ein ohmscher Widerstand 13 geschaltet. Der Lampenausgang 12 ist wiederum über den zweiten Leistungszusatz 30 mit der Lampeneinheit 50 verbunden. Daher fließt der Steuerstrom zwischen Dimmerausgang 41 und Lampeneinheit 50 durch den Widerstand 13, wobei dort eine Messspannung abfällt. Die Messspannung wird auf einen ersten Eingang 17 eines mit einer Hysterese versehenen Komparators 16 gegeben, dessen zweiter Eingang 18 mit einem Microcontroller 20 verbunden ist.

Der Dimmereingang 11, der Lampenausgang 12, der Widerstand 13, der Komparator 16 sowie der Microcontroller 20 bilden die wesentlichen Komponenten einer Steuerschaltung 2. Ein Komparatorausgang 19 ist zur Steuerung einer Endstufe 21 mit einem dort vorgesehenen Steuereingang 22 verbunden. Die Endstufe ist des Weiteren mit dem Netzanschluss 14, über den sie mit Spannung versorgt wird, sowie dem Versorgungsanschluss 15, an dem sie das leistungsverstärkte Phasenanschnitt-Signal bereitstellen soll, verbunden.

Im Folgenden ist die Funktionsweise der Steuerschaltung 2 beschrieben. Zunächst, vor einem Phasenanschnitt, beaufschlagt der Microcontroller 20, der über nicht dargestellte Anschlüsse ebenfalls mit dem Versorgungsnetz verbunden ist, den zweiten Eingang 18 des Komparators 16 mit einer Komparatorspannung, die knapp über 0 V liegt. Da zunächst praktisch keinen Strom zwischen Dimmereingang 11 und Lampenausgang 12 fließt, liegt auch keine Messspannung am Widerstand 13 an. Die Differenz zwischen Messspannung und Komparatorspannung liegt unterhalb einer durch die Hysterese vorgegebenen Schwelle, weshalb am Komparatorausgang 19 eine Spannung - entsprechend logisch "0" - anliegt, durch die die Endstufe 21 nicht aktiviert wird. Mit dem Phasenanschnitt steigt der durch den Widerstand 13 fließende Strom deutlich an und somit die am Widerstand 13 anliegende Messspannung. Die Differenz zwischen dieser und der Komparatorspannung überschreitet die durch die Hysterese vorgegebene Schwelle, wodurch die am Komparatorausgang 19 anliegende Spannung das Niveau wechselt - zu logisch "1" - und die Endstufe 21 aktiviert wird. Die rein hardwaremäßige Aktivierung der Endstufe 21 erfolgt hierbei extrem schnell im Vergleich zu einer Aktivierung, die auf Operationen des Microcontrollers 20 basieren würde. Durch die vorgesehene Hysterese bewirkt ein Unterschreiten der Schwelle kein unmittelbares Zurückfallen der am Komparatorausgang 19 anliegenden Spannung auf logisch "0".

Über eine in der Figur nicht dargestellte Verbindung greift der Microcontroller 20 die am Komparatorausgang 19 anliegende Spannung ab und stellt so die Aktivierung der Endstufe 21 fest. Er hält diese Aktivierung aufrecht, indem er bei diesem Ausführungsbeispiel die am zweiten Eingang 18 anliegende Komparatorspannung deutlich verringert, so dass auch bei Schwankungen der Messspannung diese jedenfalls immer größer als die Komparatorspannung ist. Beispielsweise kann die Komparatorspannung auf einen Wert eingestellt werden, der unterhalb derjenigen Messspannung liegt, die sich einstellt, wenn kein Strom fließt. Gleichzeitig verfolgt der Microcontroller 20 über ebenfalls nicht dargestellte Anschlüsse den Verlauf der Messspannung und extrapoliert mittels eines intern vorgegebenen Algorithmus den voraussichtlichen nächsten Nulldurchgang. Zu einem Freigabe-Zeitpunkt, der vor dem berechneten Nulldurchgang liegt, hebt der Microcontroller 20 die Komparatorspannung wieder auf den Ausgangswert (etwas über 0 V) an, womit die Steuerung der Endstufe 21 wieder effektiv auf einer Auswertung der Messspannung am Widerstand 13 basiert.

Eine alternative Ausgestaltung eines Leistungszusatzes 10a ist in Figur 3 dargestellt. Dieser kann alternativ statt des in Figur 2 dargestellten Leistungszusatzes 10 verwendet werden. Sein Aufbau entspricht im Wesentlichen dem des Leistungszusatz 10, weshalb nachfolgend nur die Unterschiede erläutert werden sollen. Bei dieser Ausgestaltung ist der Komparator 16a, der die am Widerstand 13 anliegende Messspannung abgreift, in einem Microcontroller 20a integriert. Die erste Phase der Steuerung der Endstufe 21 verläuft hier genauso wie bei dem mit Bezug auf Figur 2 geschilderten Ausführungsbeispiel, wobei der Komparator 16a den Steuereingang 22 über einen Komparatorausgang 19a beaufschlagt. Hat in diesem Fall allerdings der Microcontroller 20a die Aktivierung der Endstufe 21 erkannt, so unterbricht er die Verbindung zwischen dem Komparatorausgang 19a und dem Steuereingang 22 der Endstufe und stellt über eine hier nicht dargestellte Schaltung am Steuereingang 22 eine - logisch "1" entsprechende - Spannung bereit, durch die die Endstufe 21 aktiviert bleibt. Nach dem Freigabe-Zeitpunkt stellt der Microcontroller 20a die Verbindung zwischen dem Komparatorausgang 19a und dem Steuereingang 22 wieder her.

Ein weiterer Unterschied der in der Figur dargestellten Steuerschaltung 2a gegenüber der Steuerschaltung 2 ist, dass diese zusätzlich zu dem Widerstand 13 zwei Dioden 23, 24 umfasst, die antiparallel zueinander und parallel zum Widerstand 13 geschaltet sind. Hierdurch ist dafür Sorge getragen, dass die am Widerstand 13 anliegende Messspannung und die hiermit einhergehende Verlustleistung nicht zu groß wird. Diese für die Begrenzung der Verlustleistung eingesetzte Schaltung lässt sich gleichermaßen auch bei der Steuerschaltung 2 realisieren.

In der in Figur 1 dargestellten Schaltung 1 werden zwei Leistungszusätze 10, 30 eingesetzt, von denen jeder eine erfindungsgemäße Steuerschaltung 2, 2a sowie eine Endstufe 21 umfasst. Es versteht sich, dass, je nach Leistungsaufnahme der Lampeneinheit 50 auch ein einzelner Leistungszusatz 10, 30 in Verbindung mit dem Dimmer 40 eingesetzt werden könnte.

### Bezugszeichenliste

- 1: Schaltung
- 2, 2a: Steuerschaltung
- 10, 10a: Leistungszusatz
- 11: Dimmereingang
- 12: Lampenausgang
- 13: Widerstand
- 14: Netzanschluss
- 15: Versorgungsanschluss
- 16, 16a: Komparator
- 17: Eingang
- 18: Eingang
- 19, 19a: Komparatorausgang
- 20, 20a: Microcontroller
- 21: Endstufe
- 22: Steuereingang
- 23: Diode
- 24: Diode
- 30: Leistungszusatz
- 50: Lampeneinheit
- 60: Phase
- 61: Neutralleiter

## Patentansprüche

1. Schaltung zum Betreiben einer mit Wechselstrom betreibbaren Lampeneinheit (50), mit einer Steuerschaltung (2, 2a) zum Empfangen eines Phasenanschnitt-Signals eines Dimmers (40) einer Endstufe (21), wobei ein Ausgang (15) der Endstufe (21) mit der Lampeneinheit (50) verbunden ist, zum Ansteuern der Lampeneinheit (50) entsprechend dem Phasenanschnitt-Signal, welche Steuerschaltung (2, 2a) folgende Komponenten umfasst:
- einen Dimmereingang (11) zum Anschluss an den Dimmer (40), einen Lampenausgang (12) zum Anschluss an die Lampeneinheit (50) sowie einen zwischen dem Dimmereingang (11) und dem Lampenausgang (12) geschalteten Widerstand (13),
- einen Komparator (16, 16a) zum Vergleichen einer am Widerstand (13) anliegenden Messspannung mit einer Komparatorspannung, wobei ein Ausgang (19, 19a) des Komparators (16, 16a) mit der Endstufe (21) verbunden ist, um in Abhängigkeit vom Ergebnis des Vergleiches die Endstufe (21) zu aktivieren,
**dadurch gekennzeichnet, dass** die Steuerschaltung (2, 2a) außerdem
- eine Kontrolleinheit (20, 20a) umfasst, die dazu eingerichtet ist, durch Abgreifen der Ausgangsspannung des Komparators festzustellen, ob die Endstufe (21) durch den Komparator (16, 16a) aktiviert wurde, und die Aktivierung der Endstufe (21) unabhängig von der Messspannung aufrecht zu erhalten bis zu einem auf dem Phasenanschnitt-Signal basierend, ermittelten Freigabe-Zeitpunkt, der vor einem erwarteten Nulldurchgang der Messspannung liegt.

2. Schaltung nach Anspruch 1, **dadurch gekennzeichnet, dass** die Kontrolleinheit (20) dazu eingerichtet ist, die Komparatorspannung derart zu ändern, dass die Aktivierung aufrecht erhalten bleibt, damit ein Vergleich mit der Messspannung dazu führt, dass der Komparator (16) die Endstufe (21) aktiviert hält.

3. Schaltung nach einem der vorherigen Ansprüche, **dadurch gekennzeichnet, dass** die Kontrolleinheit (20, 20a) dazu eingerichtet ist, den Freigabe-Zeitpunkt aus einer Messung des Phasenanschnitt-Signals zu ermitteln.

4. Schaltung nach einem der vorherigen Ansprüche, **dadurch gekennzeichnet, dass** der Komparator (16, 16a) mit einer Hysterese versehen ist.

5. Schaltung nach einem der vorherigen Ansprüche, **dadurch gekennzeichnet, dass** der Komparator (16a) und die Kontrolleinheit (20a) als Teile eines integrierten Schaltkreises ausgebildet sind.

6. Schaltung nach einem der vorherigen Ansprüche, **dadurch gekennzeichnet, dass** Mittel (23, 24) zum Begrenzen der Messspannung vorgesehen sind, welche Mittel (23, 24) bevorzugt wenigstens eine Diode umfassen.

7. Verfahren zum Betreiben einer mit Wechselstrom betreibbaren Lampeneinheit (50), mit einer an die Lampeneinheit (50) angeschlossenen Endstufe (21) und einem Widerstand (13) einer Steuerschaltung (2, 2a), der zwischen einen Dimmereingang (11) der Steuerschaltung (2, 2a) und der Lampeneinheit (50) geschaltet ist, wobei das Verfahren die Schritte aufweist:
- Empfangen eines Phasenanschnitt-Signals von dem Dimmer (40),
- Vergleichen einer an dem Widerstand (13) abfallenden Messspannung mit einer Komparatorspannung mittels eines Komparators (16, 16a),
- Aktivieren der Endstufe (21) in Abhängigkeit von dem Vergleich,
- Nachdem die Endstufe (21) aktiviert wurde mittels einer Kontrolleinheit (20, 20a): Feststellen der Aktivierung der Endstufe (21) mittels Abgreifen der Ausgangsspannung des Komparators (16, 16a) der Steuerschaltung (2, 2a),
- Aufrechterhalten der Aktivierung der Endstufe (21) unabhängig von der Messspannung bis zu einem auf dem Phasenanschnitt-Signal basierenden ermittelten Freigabe-Zeitpunkt der vor einem erwarteten Nulldurchgang der Messspannung liegt.

8. Verfahren nach Anspruch 7, **dadurch gekennzeichnet, dass** der Schritt der Aufrechterhaltung der Aktivierung den Schritt aufweist: Verändern der Komparatorspannung, damit die Endstufe (21) aktiviert bleibt.

9. Verfahren nach einem der Ansprüche 7 oder 8, **dadurch gekennzeichnet, dass** der Freigabe-Zeitpunkt durch Messung des Phasenanschnitt-Signals ermittelt wird.

10. Verfahren nach einem der Ansprüche 7 bis 9, **dadurch gekennzeichnet, dass** der Freigabe-Zeitpunkt durch vorab gespeicherte Informationen über das Phasenanschnittsignal ermittelt wird.

## Claims

1. Circuit for operating a lamp unit (50) which can be operated with alternating current, having a control circuit (2, 2a) for receiving a leading-edge signal of a dimmer (40) of a power amplifier (21), an output (15) of the power amplifier (21) being connected to the lamp unit (50) for driving the lamp unit (50) in accordance with the leading-edge signal, which control circuit (2, 2a) comprises the following components:
- A dimmer input (11) for connection to the dimmer (40), a lamp output (12) for connection to the lamp unit (50) as well as a resistor (13) interposed between the dimmer input (1) and the lamp output (12),
- A comparator (16, 16a) to compare a measuring voltage at the resistor (13) with a comparator voltage, wherein one output (19, 19a) of the comparator (16, 16a) is linked to the power amplifier (21), in order to activate the power amplifier (21) depending on the result of the comparison,
**characterized by the fact** that the control circuit (2, 2a) additionally
- comprises a control unit (20, 20a), adapted to determine, by tapping the output voltage of the comparator, whether the power amplifier (21) has been activated by the comparator (16, 16a), and to maintain the activation of the power amplifier (21) independent of the measuring voltage up until a release time determined based on the leading-edge signal which is before an expected zero crossing of the measuring voltage.

2. Circuit in accordance with Claim 1, **characterized by the fact** that the control unit (20) is disposed to change the comparator voltage in a way that the activation is maintained so that a comparison with the measuring voltage makes that the comparator (16) keeps the power amplifier (21) activated.

3. Circuit in accordance with one of the previous Claims, **characterized by the fact** that the control unit (20, 20a) is disposed to determine the release time by measuring the leading-edge signal.

4. Circuit in accordance with one of the previous Claims, **characterized by the fact** that the comparator (16, 16a) has a hysteresis.

5. Circuit in accordance with one of the previous Claims, **characterized by the fact** that the comparator (16a) and the control unit (20a) are designed as parts of an integrated circuit.

6. Circuit in accordance with one of the previous Claims, **characterized by the fact** that means (23, 24) for limitation of the measuring voltage are provided, which means (23, 24) preferably comprise at least one diode.

7. Process for operating a lamp unit (50) which can be operated with alternating current, with a power amplifier (21) connected to the lamp unit (50) and a resistor (13) of a control unit (2, 2a) which is interposed between a dimmer input (11) of the control circuit (2, 2a) and the lamp unit (50), wherein the process comprises the following steps:
- Receiving a leading-edge signal from the dimmer (40),
- Comparing a decreasing measuring voltage at the resistor (13) with a comparator voltage by means of a comparator (16, 16a),
- Activating the power amplifier (21) depending on the comparison,
- By means of a control unit (20, 20a) after the power amplifier (21) has been activated: determining whether the power amplifier (21) is activated by tapping the output voltage of the comparator (16, 16a) of the control circuit (2, 2a),
- Maintaining the activation of the power amplifier (21) independent of the measuring voltage up until a release time determined based on the leading-edge signal, which release time is before an expected zero crossing of the measuring voltage.

8. Process in accordance with Claim 7, **characterized by the fact** that the step of maintaining the activation comprises the step: changing the comparator voltage to keep the power amplifier (21) activated.

9. Process in accordance with any of Claims 7 or 8, **characterized by the fact** that the release time is determined by measuring the leading-edge signal.

10. Process in accordance with any of Claims 7 to 9, **characterized by the fact** that the release time is determined by pre-stored information via the leading-edge signal.

## Revendications

1. Circuit pour faire fonctionner une unité de lampe (50) fonctionnant avec un courant alternatif, comprenant un circuit de commande (2, 2a) pour recevoir un signal à coupure de phase ascendante d'un variateur (40) d'un amplificteur de puissances (21), une sortie (15) de l'amplificteur de puissances (21) étant reliée à l'unité de lampe (50) pour commander l'unité de lampe (50) conformément au signal à coupure de phase ascendante, ledit circuit de commande (2, 2a) comprenant les éléments suivants:
- une entrée de variateur (11) pour raccordement au variateur (40), une sortie de lampe (12) pour raccordement à l'unité de lampe (50) ainsi qu'une résistance (13) intercalée entre l'entrée de variateur (1) et la sortie de lampe (12),
- un comparateur (16, 16a) pour comparer une tension de mesure connectée à la résistance (13) avec une tension de comparateur, une sortie (19, 19a) du comparateur (16, 16a) étant reliée à l'amplificateur de puissances (21) pour activer l'amplificateur de puissances (21) en fonction du résultat de la comparaison,
**caractérisé en ce que** le circuit de commande (2, 2a) en plus
- comprend une unité de commande (20, 20a) qui est agencée pour détecter, en prélevant la tension de sortie du comparateur, si l'amplificateur de puissances (21) a été activé par le comparateur (16, 16a) et pour maintenir l'activation de l'amplificateur de puissances (21) indépendamment de la tension de mesure jusqu'à un temps de validation déterminé sur la base du signal à coupure de phase ascendante, ce temps de validation étant avant un passage par zéro attendu de la tension de mesure.

2. Circuit selon la revendication 1, **caractérisé en ce que** l'unité de commande (20) est agencée pour modifier la tension de comparateur de telle facon que l'activation est maintenue, de sorte qu'une comparaison avec la tension de mesure fasse que le comparateur (16) maintien active l'amplificateur de puissances (21).

3. Circuit selon l'une des revendications précédentes, **caractérisé en ce que** l'unité de commande (20, 20a) est agencée pour déterminer le temps de validation à partir d'une mesure du signal à coupure de phase ascendante.

4. Circuit selon l'une des revendications précédentes, **caractérisé en ce que** le comparateur (16, 16a) est doté d'une hystérésis.

5. Circuit selon l'une des revendications précédentes, **caractérisé en ce que** le comparateur (16a) et l'unité de commande (20a) sont configurés comme parties d'un circuit intégré.

6. Circuit selon l'une des revendications précédentes, **caractérisé en ce que** des moyens (23, 24) sont prévus pour limiter la tension de mesure, lesquels moyens (23, 24) comprennent de préférence au moins une diode.

7. Procédé pour faire fonctionner une unité de lampe (50) fonctionnant avec un courant alternatif, comportant un amplificateur de puissances (21) relié à l'unité de lampe (50) et une résistance (13) d'un circuit de commande (2, 2a), qui est reliée entre une entrée de variateur (11) du circuit de commande (2, 2a) et l'unité de lampe (50), le procédé ayant les étapes:
- Recevoir un signal à coupure de phase ascendante du variateur (40),
- Comparer une tension de mesure chutant à la résistance (13) avec une tension de comparateur à l'aide d'un comparateur (16, 16a),
- Activer l'amplificateur de puissances (21) en fonction de la comparaison,
- A l'aide d'une unité de commande (20, 20a) après l'amplificateur de puissances (21) a été activé: détecter l'activation de l'amplificateur de puissances (21) par prise de la tension de sortie du comparateur (16, 16a) du circuit de commande (2, 2a),
- Maintenir l'activation de l'amplificateur de puissances (21 ) indépendamment de la tension de mesure jusqu'à un temps de validation déterminé sur la base du signal à coupure de phase ascendante, ce temps de validation étant avant un passage par zéro attendu de la tension de mesure.

8. Procédé selon la revendication 7, **caractérisé en ce que** l'étape de maintenir l'activation comprend l'étape: modifier la tension de comparateur, de sorte que l'amplificateur de puissances (21) reste active.

9. Procédé selon l'une des revendications 7 ou 8, **caractérisé en ce que** le temps de validation est déterminé par mesure du signal à coupure de phase ascendante.

10. Procédé selon l'une des revendications 7 à 9, **caractérisé en ce que** le temps de validation est déterminé via le signal à coupure de phase ascendante par des informations stockés préalablement.
